# EUROPÄISCHE PATENTSCHRIFT

(11) **EP 3 819 443 B1**
(45) Veröffentlichungstag und Bekanntmachung des Hinweises auf die Patenterteilung: **18.01.2023**
(21) Anmeldenummer: 19000601.5
(22) Anmeldetag: 25.12.2019
(51) Int. Cl.: E04H 4/00, A63B 69/12, E04H 4/14

(54) **VORRICHTUNG ZUR ERZEUGUNG EINER STARKEN STRÖMUNG IN EINEM SCHWIMMBECKEN MIT MINDESTENS EINER LICHTQUELLE**
DEVICE FOR GENERATING A STRONG FLOW IN A SWIMMING POOL WITH AT LEAST ONE LIGHT SOURCE
DISPOSITIF DE GÉNÉRATION D'UN COURANT FORT DANS UNE PISCINE POURVU D'AU MOINS UNE SOURCE LUMINEUSE

(30) Priorität: 05.11.2019 EP 19000502
(43) Veröffentlichungstag der Anmeldung: 12.05.2021
(73) Patentinhaber: Binder Vermögensverwaltung GmbH & Co. KG, 31789 Hameln (DE)
(72) Erfinder: Binder, Siegfried, 31787 Hameln (DE)
(74) Vertreter: Szaunig, Bernd

(56) Entgegenhaltungen:
- EP-A2- 2 644 805
- CH-A2- 707 215

## Beschreibung

Die vorliegende Erfindung befasst sich mit einer Vorrichtung zur Erzeugung einer starken Strömung in einem Schwimmbecken mit mindestens einer Lichtquelle, wobei die Lichtquelle in unmittelbarer Nähe des Austritts der starken Strömung aus der strömungserzeugenden Anlage angeordnet ist, insbesondere zur Aufnahme einer Mehrzahl von Lichtquellen, die den Betriebszustand der Anlage anzeigen können, sodass die Anlage nach den speziellen Bedürfnissen des Anwenders eingestellt werden kann.

Im Stand der Technik ist eine Reihe von Gegenstromanlagen bekannt, z. B. WO 2015 /176694 A1 und DE 20 2012 011 034 U1, die alle eine starke Strömung in einem Schwimmbecken erzeugen können. Auch sind unter Wasserbeleuchtungen eines Schwimmbeckens allgemein bekannt. Ferner ist aus der WO 2011/098576 A2 eine Wandabschlussleiste mit einem LED-Band bekannt geworden, dass als Beleuchtung und Kennzeichnung des Schwimmbeckenrandes eingesetzt werden kann.

Des weiteren ist aus der Patentschrift DE 10 2008 025 587 B3 eine Messeinrichtung bekannt geworden, bei der im Bereich des Randes eines Spülbeckens eine Mehrzahl von Sensoren, unter anderem Lichtquellen angeordnet sind, die verschiedene Parameter des aufgestauten Wassers im Spülbecken anzeigen.

Als nachteilig bei den im Stand der Technik bekannt gewordenen Anlagen wird es im allgemeinen empfunden, dass dem Benutzer eines Schwimmbeckens mit einer Gegenstromanlage, die eine starke Strömung erzeugt, dass einerseits der Ort und andererseits der Zustand der Anlage nicht angezeigt wird, was zu unangenehmen Berührungen des Anwenders mit der starken Strömung im Bereich des Austritts der Strömung aus der Anlage führen kann. EP 2 644 805 A2 und CH 707 215 zeigen Vorrichtungen zur Erzeugung von Gegenströmungen, welche mit Lichtquellen im Bereich des Strömungsaustritts ausgestattet sind.

Ausgehend vom oben dargelegten Stand der Technik, liegt der vorliegenden

Erfindung die Aufgabe zugrunde, eine verbesserte Vorrichtung einer Anlage zur Erzeugung einer starken Strömung in einem Schwimmbecken bereitzustellen, die in der Lage ist, den Ort und den Betriebszustand der Anlage anzuzeigen.

Diese Aufgabe wird mit den kennzeichnenden Merkmalen der Hauptansprüche gelöst.

Die erfindungsgemäße Vorrichtung zur Erzeugung einer starken Strömung in einem Schwimmbecken, mit einem Gehäuse, in dem eine strömungserzeugende Einrichtung angeordnet ist, weist mindestens eine Lichtquelle auf, die an oder in unmittelbarer Nähe der Frontseite des Gehäuses der Vorrichtung angeordnet ist, und ist gekennzeichnet durch die Merkmale im Kennzeichen des Anspruchs 1.

Ein weiterer Vorteil ist darin zu sehen, dass die Strahlung der mindestens einen Lichtquelle im wesentlichen senkrecht zur Ebene liegt, die durch die ringförmige Halterung aufgespannt ist.

Ferner ist es vorteilhaft, dass die ringförmige Halterung kreisringförmig oder mehreckig oder oval ausgebildet ist.

Ein weiterer Vorteil ist darin zu sehen, dass die mindestens eine Lichtquelle im

Nahbereich des Randes mindestens einer frontseitigen Auslass-und/oder Einlassöffnung der strömungserzeugenden Einrichtung angeordnet ist.

Weiterhin ist es vorteilhaft, dass einzelne Lichtquellen unterschiedliche Farben annehmen können, wobei jede einzelne Lichtquelle elektrisch/elektronisch angesteuert und geregelt werden kann.

Vorteilhaft ist es auch, dass die Steuerung/Regelung der einzelnen Lichtquellen drahtlos oder drahtgebunden ausgebildet ist und zumindest der Empfänger der Steuerungs- und Regelungssignale verarbeitet wasserdicht ausgebildet ist.

Ferner ist es vorteilhaft, dass die Einlass-und Auslassöffnung im Gehäuse der die starke strömungserzeugende Einrichtung nahezu in einer Ebene angeordnet sind. Vorteilhaft ist es auch, dass mindestens eine Lichtquelle Signalfunktion hat und beispielsweise den Betriebszustand der Einrichtung anzeigt.

Weiterhin ist es vorteilhaft, dass die ringförmig ausgebildete Halterung zumindest teilweise Bestandteil der Auslassöffnung der die starke strömungserzeugenden Anlage ist.

Ferner wird es als vorteilhaft angesehen, dass die mindestens eine Einlass-und Auslassöffnung auf einer zumindest teilweise gefällt gewölbten Fläche angeordnet ist.

Ein weiterer Vorteil ist darin zu sehen, dass die mindestens eine Lichtquelle eine LED sein kann.

Weitere vorteilhafte Eigenschaften und Erfindung wesentliche Merkmale der vorliegenden Erfindung sind den Unteransprüchen, sowie der Beschreibung zu entnehmen.

Im nun Folgenden wird die Erfindung anhand von Zeichnungen im Detail näher beschrieben. Es zeigt:
- Fig. 1: eine schematische Vorderansicht der Vorrichtung (1) mit einem Gehäuse (2), an dem frontseitig in unmittelbarer Nähe des Strömungsaustritts (7) ringförmig eine Mehrzahl von Lichtquellen (5) angeordnet ist;
- Fig. 2: eine schematische Seitenansicht des trichterförmigen Gehäuses (2) der Vorrichtung (1), in dem ein Antrieb (4) mit einem Propeller (8) angeordnet ist und frontseitig eine Halterung (10) zur Aufnahme der mindestens einen Lichtquelle (5) angeordnet ist;
- Fig. 3: eine schematische Schnittdarstellung entlang der Schnittlinie B-B aus Fig. 2 durch das Gehäuse (2) mit Blick auf den Antrieb (4), der an einer verstellbaren Aufhängung (13) befestigt ist;
- Fig. 4: eine schematische Draufsicht auf das Gehäuse (2), in dem die Aufhängung (13) des Antriebs (4) und frontseitig die Halterung (10) zur Aufnahme der mindestens einen Lichtquelle (5) angeordnet ist;
- Fig. 5: eine schematische perspektivische Darstellung eines weiteren Ausführungsbeispiels eines starken strömungserzeugenden Aggregats in einem runden Gehäuse (2'), bei dem der Wassereintritt (6') und Wasseraustritt (7') nahezu in einer Ebene angeordnet ist;
- Fig. 6: eine schematische Seitenansicht des Ausführungsbeispiels aus Figur 5, in dem der Strömungskanal (15) zusammen mit dem Antrieb (4) im zylindrischen Gehäuse (2') und die schalenförmigen Frontseite am Gehäuse (2') mit aufgesetzter Halterung (10) der mindestens einen Lichtquelle (5) angeordnet ist.
- Fig. 7: eine schematische Darstellung eines Ausführungsbeispiels einer ringförmigen Halterung (10) mit einer Vielzahl von Lichtquellen (5);
- Fig. 8: eine schematische Seitenansicht einer Frontplatte (24), in der mindestens eine ringförmige Halterung (10) eingebaut ist, die mindestens eine Auslassöffnung (7) umgibt.

Die Fig. 1 zeigt eine schematische Vorderansicht eines Ausführungsbeispiels der Vorrichtung 1 mit einem Gehäuse 2, an dem frontseitig in unmittelbarer Nähe des Strömungsaustritts 7 ringförmig eine Mehrzahl von Lichtquellen 5 angeordnet ist. Das Gehäuse 2 besteht im wesentlichen aus vier Seitenwänden, die zusammengesetzt einen pyramidenförmigen Körper darstellen, dessen Kanten 18 abgerundet sind. Die Seiten weisen Öffnungen 6 auf, durch die die Flüssigkeit bzw. das Wasser in das Gehäuse eintreten kann. Der beschleunigte Wasserstrahl der frontseitig aus der Austrittsöffnung 7 heraustritt, bildet eine starke Strömung innerhalb des Schwimmbeckens. Die starke Strömung wird von einer strömungserzeugenden Einrichtung erzeugt, die im wesentlichen aus einem Antrieb 4 mit einem Propeller 8 besteht. Der Antrieb ist ein Gleichstrom-Motor, dessen Geschwindigkeit bzw. Drehzahl nahezu stufenlos geregelt werden kann. In unmittelbarer Nähe der Austrittsöffnung 7 ist eine ringförmige Halterung 11 angeordnet, die eine Mehrzahl von Lichtquellen 5 aufnimmt.

Die Figur 2 zeigt eine schematische Seitenansicht des trichterförmig Gehäuses 2 der Vorrichtung 1, in dem ein Antrieb 4 mit einem Propeller 8 und frontseitig eine Halterung 10 zur Aufnahme der mindestens einen Lichtquelle 5 angeordnet ist. Das trichterförmige Gehäuse 2 ist in der Seitenansicht aus strömungstechnischen Gründen asymmetrisch, wobei der Antrieb 4 eher im oberen Bereich des Gehäuses 2 angeordnet ist. Der Antrieb 4 weist ferner einen Propeller 8 auf, mit dem letztlich die starke Strömung innerhalb des Schwimmbeckens erzeugt wird. Der Antrieb 4 ist an einer verstellbaren Aufhängung 13 befestigt, sodass damit der Winkel der Strömungsrichtung zur Wasseroberfläche des Schwimmbeckens eingestellt werden kann. Der Antrieb 4 ist etwa bis zur Hälfte in einem Strömungskanal 15 angeordnet, der weitgehend trichterförmig ausgebildet ist. In Strömungsrichtung hinter dem Propeller 8 sind Strömungsleitelemente 16 angeordnet, die ein Verwirbeln der erzeugten Strömung aus der Austrittsöffnung 7 vermeiden. Die ringförmige Halterung 10 weist mindestens zwei Schrauben bzw. Befestigungsmittel 14 auf, mit denen die ringförmige Halterung im Bereich der Austrittsöffnung 7 des Gehäuses 2 befestigt werden kann. Selbstverständlich können auch andere Befestigungslösungen zum Befestigen der ringförmigen Halterung herangezogen werden. Die lösbaren Befestigungsmittel, wie beispielsweise Schrauben 14, haben den Vorteil, dass die Halterung zur Aufnahme mindestens einer Lichtquelle 5 später nachgerüstet werden kann, ohne das Gehäuse zu demontieren. An der der Austrittsöffnung 7 gegenüberliegenden Seite ist ein Basiselement 17 angeordnet, dass sowohl zur Befestigung des Gehäuses 2 an der Schwimmbeckenwand als auch der Befestigung der verstellbaren Aufhängung 13 dient.

Die Figur 3 zeigt eine schematische Schnittdarstellung entlang der Schnittlinie B-B in Figur 2. Die Kanten 18 des Gehäuses 2 sind abgerundet und tragen somit zur laminaren Strömung innerhalb des Gehäuses 2 bei. Im oberen Drittel in dieser Darstellung ist der Antrieb 4 zwischen 2 Klemmblechen 20 angeordnet, die mit zwei Schraubelementen 21 zusammengehalten werden. Die Klemmelemente 20,21 sind an der verstellbaren Aufhängung 13 befestigt.

Die Figur 4 zeigt eine schematische Draufsicht auf das Gehäuse 2. Das Gehäuse 2 ist symmetrisch zur Mittellinie A-A ausgebildet und weist an allen Seiten großflächige Ausnehmungen 19 auf, die als Eintrittsöffnungen 6 für das Wasser des Schwimmbeckens ausgebildet sind. Die Eintrittsöffnungen 6 in den Seiten des Gehäuses 2 sind in etwa der Form der Seiten des Gehäuses 2 angepasst. In unmittelbarer Nähe der Austrittsöffnung 7 ist die Halterung 10 zur Aufnahme mindestens einer Lichtquelle 5 angeordnet. Die Halterung 10 kann sowohl in der ringförmigen Form als auch in der Größe variieren und ist insbesondere zur Nachrüstung vorhandener Aggregate zur Erzeugung einer starken Strömung innerhalb eines Schwimmbeckens geeignet.

Die Figur 5 zeigt eine schematische perspektivische Darstellung eines weiteren Ausführungsbeispiels eines strömungserzeugenden Aggregats in einem runden zylindrischen Gehäuse 2', bei dem der Wassereintritt 6' und der Wasseraustritt 7' nahezu in einer Ebene angeordnet ist. Die zylindrische Form des Gehäuses 2' ist an einem Basisring 22 befestigt, der wiederum mit Schrauben 23 oder anderen Befestigungsmitteln an der Wand des Schwimmbeckens befestigt wird. Der Antrieb 4 ist an einer Aufhängung 13' befestigt, die in der Lage ist, den Antrieb 4 zu verstellen, um damit die Strömungsrichtung, bzw. den Winkel der Strömungsrichtung zur Wasseroberfläche einzustellen. Im Gegensatz zum vorangegangenen Ausführungsbeispiel liegt bei diesem Ausführungsbeispiel der Wassereintritt 6' und Wasseraustritt 7' nahezu in einer Ebene. In unmittelbarer Nähe des Wasseraustritt 7' ist eine Halterung 10 zur Aufnahme mindestens einer Lichtquelle 5 angeordnet, die eine Vielzahl von LED-Leuchten aufweist. Die einzelnen LED-Leuchten können unterschiedliche Farben annehmen und werden elektrisch/elektronisch angesteuert, um den Betriebszustand der Anlage anzuzeigen.

Die Figur 6 zeigt eine schematische Seitenansicht des Ausführungsbeispiels aus Figur 5, in dem der Strömungskanal 15 zusammen mit dem Antrieb 4 und der schalenförmigen Frontseite im und am Gehäuse angeordnet sind. Der Wassereintritt 6 und der Wasseraustritt 7' ist dabei frontseitig an dem Gehäuse angeordnet und liegt nahezu in einer Ebene, wobei die Fläche der Ebene leicht gewölbt strahlenförmig ausgebildet ist. In der Halterung 10 sind eine Vielzahl von LED-Lichtquellen 5 angeordnet, die von einer hier nicht gezeigten elektronischen Regelung angesteuert werden. Um Wiederholungen zu vermeiden wird bezüglich der Beschreibung des Gehäuses und des Antriebs auf die Beschreibung in Figur 5 hingewiesen.

Die Figur 7 zeigt eine schematische Darstellung eines Ausführungsbeispiels einer ringförmigen Halterung 10 mit einer Vielzahl von Lichtquellen 5. Die Lichtquellen 5 sind im vorliegenden Ausführungsbeispiel LED-Leuchten, die verschiedenfarbig angesteuert werden können. Die LED-Leuchten 5 sind auf einer Platine 25 angeordnet, die wiederum in eine Mehrzahl von Sektoren 26 unterteilt ist, um damit einerseits die die Herstellung und Reparatur, bzw. die Auswechselbarkeit einer defekten Platine zu erleichtern und andererseits die elektrisch-elektronische Ansteuerung zu ermöglichen. Der innere Durchmesser d der ringförmigen Halterung 10 entspricht etwa der entsprechenden Auslassöffnung 7, die von der ringförmigen Halterung 10 im beleuchteten Zustand gekennzeichnet werden soll.

Die Figur 8 zeigt eine schematische Seitenansicht einer Frontplatte 24 eines Gehäuses, in der mindestens eine ringförmige Halterung 10 eingebaut ist, die mindestens eine Auslassöffnung 7 des Gehäuses umgibt. Die Halterung 10 besteht vereinfacht beschrieben aus dem Rand der Halterung 10 und einem davon abgesetzten Teil 27, der in die Auslassöffnung 7 in der Frontplatte 24 eingesetzt ist. Die Halterung 10 wird dabei entweder mit einem Klickverschluss oder einer Verschraubung, die in die Ausnehmung 26 eingreift, an der Frontplatte 24 befestigt. Die Halterung 10 ist lösbar in der Frontplatte 24 eingesetzt und kann jederzeit ein- und ausgebaut oder bei Bedarf nachgerüstet werden.

Zusammenfassend darf festgestellt werden, dass mit der vorliegenden erfindungsgemäßen Vorrichtung 1,1' mit einem Gehäuse 2,2' ein Unterwasserantrieb 4 vorgestellt wird, der einen Verstellmechanismus 13 zur Einstellung des Winkels α zur Wasseroberfläche des Schwimmbeckens aufweist. Das Gehäuse 2,2' weist ferner mindestens einen Wassereintritt 6 und mindestens einen Wasseraustritt 7 auf, der in verschiedenen Ausführungsbeispielen gezeigt wird. Um den Wasseraustritt 7 herum ist eine ringförmige Halterung 10 angeordnet, die eine Vielzahl von Lichtquellen 5 aufnimmt, die elektrisch/elektronisch angesteuert werden. Die ringförmige Halterung kann für verschiedene Gehäuse sowohl in der Form als auch in der Funktion unterschiedlich ausgebildet sein.

## Patentansprüche

1. Vorrichtung (1) zur Erzeugung einer starken Strömung in einem Schwimmbecken, mit einem Gehäuse (2), in dem eine strömungserzeugende Einrichtung (4,8,15) angeordnet ist, mit mindestens einer Lichtquelle (5), die an oder in unmittelbarer Nähe der Frontseite des Gehäuses (2) der Vorrichtung (1) angeordnet ist, **gekennzeichnet durch** eine ringförmige Halterung (10) zur Aufnahme der mindestens einen Lichtquelle (5), wobei die ringförmige Halterung (10) lösbare Befestigungsmittel (14) aufweist, mit denen die ringförmige Halterung (10) im Randbereich mindestens einer frontseitigen Auslass- und/oder Einlassöffnung (6,7) der strömungserzeugenden Einrichtung (4,8,15) angeordnet ist, um damit die ringförmige Halterung (10) nachrüstbar auszubilden.

2. Vorrichtung nach Anspruch 1, **dadurch gekennzeichnet, dass** die Strahlung der mindestens einen Lichtquelle (5) im wesentlichen senkrecht zur Ebene liegt, die durch die ringförmige Halterung (10) aufgespannt ist.

3. Vorrichtung nach einem der vorangegangenen Ansprüche, **dadurch gekennzeichnet, dass** die ringförmige Halterung (10) kreisringförmig oder mehreckig oder oval ausgebildet ist.

4. Vorrichtung nach einem der vorangegangenen Ansprüche, **dadurch gekennzeichnet, dass** einzelne Lichtquellen (5) unterschiedliche Farben annehmen können, wobei jede einzelne Lichtquelle (5) elektrisch/elektronisch angesteuert und in ihrer Lichtstrahlung geregelt werden kann.

5. Vorrichtung nach einem der vorangegangenen Ansprüche, **gekennzeichnet durch** eine Steuerung/Regelung, die drahtlos oder drahtgebunden ausgebildet ist und einen Empfänger (12) der Steuerungs/Regelungssignale verarbeitet und wasserdicht ausgebildet ist.

6. Vorrichtung nach einem der vorangegangenen Ansprüche, **dadurch gekennzeichnet, dass** die Einlaß- und Auslaßöffnung (6,7) im Gehäuse (2) der die starke Strömung erzeugenden Einrichtung (4,8,15) nahezu in einer Ebene angeordnet sind.

7. Vorrichtung nach einem der vorangegangenen Ansprüche, **dadurch gekennzeichnet, dass** mindestens eine Lichtquelle (5) Signalfunktion hat und beispielsweise den Betriebszustand der die starke Strömung erzeugenden Einrichtung (4,8,15) anzeigt.

8. Vorrichtung nach einem der vorangegangenen Ansprüche, **dadurch gekennzeichnet, dass** die ringförmig ausgebildete Halterung (10) zumindest teilweise Bestandteil der Auslassöffnung (7) ist.

9. Vorrichtung nach einem der vorangegangenen Ansprüche, **dadurch gekennzeichnet, dass** die mindestens eine Einlaß- und Auslaßöffnung (6,7) auf einer zumindest teilweise gewölbten Fläche angeordnet ist.

10. Vorrichtung nach einem der vorangegangenen Ansprüche, **dadurch gekennzeichnet, dass** die mindestens eine Lichtquelle (5) eine LED sein kann.

11. Verfahren zur Herstellung einer Vorrichtung zur Erzeugung einer starken Strömung in einem Schwimmbecken, mit einem Gehäuse (2) und einer Einrichtung (4,8,15), die mindestens eine Lichtquelle (5), die im Bereich des Strömungsein- und/oder Strömungsaustritts (6,7) der Einrichtung (4,8,15) angeordnet wird, wobei die Lichtquelle (5) an oder in unmittelbarer Nähe der Frontseite des Gehäuses (2) angeordnet wird, **dadurch gekennzeichnet, dass** eine ringförmige Halterung (10) zur Aufnahme der mindestens einen Lichtquelle (5) im Randbereich mindestens einer frontseitigen Auslass- und/oder Einlassöffnung (6,7) der strömungserzeugenden Einrichtung (4,8,15) angeordnet wird, wobei die ringförmige Halterung (10) lösbare Befestigungsmittel (14) aufweist, mit denen die ringförmige Halterung (10) am Gehäuse (2) der Vorrichtung (1) befestigt wird, damit die ringförmige Halterung (10) jederzeit nachgerüstet werden kann.

## Claims

1. Device (1) for generating a strong current in a swimming pool, with a housing (2) in which a flow-generating device (4,8,15) is arranged, with at least one light source (5) which is arranged on or in the immediate vicinity near the front side (2) of the housing of the device (1), **characterized by** an annular holder (10) for receiving the at least one light source (5), the annular holder (10) having detachable fastening means (14) with which the ring-shaped holder (10) is arranged in the edge area of at least one front outlet- and/or inlet-opening (6,7) of the flow-generating device (4,8,15) in order to form the ring-shaped holder (10) so that it can be retrofitted.

2. Device according to claim 1, **characterized in that** the radiation of the at least one light source (5) is substantially perpendicular to the plane which is spanned by the annular holder (10).

3. Device according to one of the preceding claims, **characterized in that** the annular holder (10) is annular or polygonal or oval.

4. Device according to one of the preceding claims, **characterized in that** individual light sources (5) can take on different colors, with each individual light source (5) being controlled electrically/electronically and its light radiation being regulated.

5. Device according to one of the preceding claims, **characterized by** a control / regulation, which is wireless or wired and a receiver (12) processes the control / regulation signals and is waterproof.

6. Device according to one of the preceding claims, **characterized in that** the inlet and outlet openings (6,7) in the housing (2) of the device (4,8,15) generating the strong flow are arranged almost in one plane.

7. Device according to one of the preceding claims, **characterized in that** at least one light source (5) has a signaling function and, for example, indicates the operating state of the device (4, 8, 15) generating the strong flow.

8. Device according to one of the preceding claims, **characterized in that** the ring-shaped holder (10) is at least partially part of the outlet opening (7).

9. Device according to one of the preceding claims, **characterized in that** the at least one inlet- and outlet-opening (6,7) is arranged on an at least partially curved surface.

10. Device according to one of the preceding claims, **characterized in that** the at least one light source (5) can be an LED.

11. A method for producing a device for generating a strong current in a swimming pool, with a housing (2) and a device (4,8,15), the at least one light source (5) in the field of flow input and / or flow outlet (6,7) of the device (4,8,15) is arranged, wherein the light source (5) is arranged on or in the immediate vicinity of the front side of the housing (2), **characterized in that** an annular holder (10) for the at least one light source (5) is arranged in the edge area of at least one front outlet- and/or inlet-opening (6,7) of the flow-generating device (4,8,15), the ring-shaped holder (10) having detachable fastening means (14), with which the ring-shaped holder (10) is attached to the housing (2) of the device (1), so that the ring-shaped holder (10) can be retrofitted at any time.

## Revendications

1. Dispositif (1) pour générer un courant fort dans une piscine, avec un boîtier (2) dans lequel est disposé un dispositif générateur de flux (4,8,15), avec au moins une source lumineuse (5) qui est arrangée dans l'immédiat du côté avant (2) du boîtier du dispositif (1), **caractérisé par** un support annulaire (10) pour recevoir la au moins une source lumineuse (5), le support annulaire (10) ayant des moyens de fixation (14) avec lesquels le support annulaire (10) est disposé dans la zone de bord d'au moins une ouverture de sortie et/ou d'entrée avant (6, 7) du dispositif générateur de flux (4, 8, 15) afin de former le support annulaire (10) de sorte qu'il puisse être monté ultérieurement.

2. Dispositif selon la revendication 1, **caractérisé en ce que** le rayonnement de la au moins une source lumineuse (5) est sensiblement perpendiculaire au plan qui est traversé par le support annulaire (10).

3. Dispositif selon l'une des revendications précédentes, **caractérisé en ce que** le support annulaire (10) est annulaire ou polygonal ou ovale.

4. Dispositif selon l'une des revendications précédentes, **caractérisé en ce que** les sources lumineuses individuelles (5) peuvent prendre des couleurs différentes, chaque source lumineuse individuelle (5) étant commandée électriquement/électroniquement et son rayonnement lumineux étant régulé.

5. Dispositif selon l'une des revendications précédentes, **caractérisé par** une commande/régulation, qui est sans fil ou filaire et un récepteur (12) traite les signaux de commande/régulation et est impermeable de l'eau.

6. Dispositif selon l'une des revendications précédentes, **caractérisé en ce que** les orifices d'entrée et de sortie (6,7) dans le boîtier (2) du dispositif (4,8,15) générant le fort débit sont disposés quasiment dans un même plan .

7. Dispositif selon l'une des revendications précédentes, **caractérisé en ce qu'**au moins une source lumineuse (5) a une fonction de signalisation et, par exemple, indique l'état de fonctionnement du dispositif (4, 8, 15) générant le flux fort.

8. Dispositif selon l'une des revendications précédentes, **caractérisé en ce que** le support annulaire (10) fait au moins partiellement partie de l'orifice de sortie (7).

9. Dispositif selon l'une des revendications précédentes, **caractérisé en ce que** la au moins une ouverture d'entrée et de sortie (6,7) est disposée sur une surface au moins partiellement incurvée.

10. Dispositif selon l'une des revendications précédentes, **caractérisé en ce que** la au moins une source lumineuse (5) peut être une LED.

11. Procédé de réalisation d'un dispositif de génération de flux fort dans une piscine, avec un boîtier (2) et un dispositif (4,8,15), la au moins une source lumineuse (5) est arrangée dans la zone d'entrée de débit et/ou de sortie de flux (6, 7) du dispositif (4, 8, 15), dans lequel la source lumineuse (5) est arrangée sur ou à proximité immédiate du côté avant du boîtier (2), **caractérisé en ce qu'** un support annulaire (10) pour la au moins une source lumineuse (5) est logé dans la zone de bord d'au moins une ouverture de sortie et/ou d'entrée avant (6, 7) du dispositif générateur de flux (4 ,8,15), le support en forme d'anneau (10) ayant des moyens de fixation amovibles (14), avec lesquels le support en forme d'anneau (10) est fixé au boîtier (2) du dispositif (1), de sorte que le support en forme d'anneau (10) peut être monté ultérieurement à tout moment.
